# EUROPÄISCHE PATENTSCHRIFT

(11) **EP 3 563 356 B1**
(45) Veröffentlichungstag und Bekanntmachung des Hinweises auf die Patenterteilung: **19.07.2023**
(21) Anmeldenummer: 17826138.4
(22) Anmeldetag: 22.12.2017
(51) Int. Cl.: G07D 7/004, G07D 7/04

(54) **VERFAHREN UND VORRICHTUNG ZUM DETEKTIEREN EINES SICHERHEITSFADENS IN EINEM WERTDOKUMENT**
METHOD AND DEVICE FOR DETECTING A SECURITY THREAD IN A VALUE DOCUMENT
PROCÉDÉ ET DISPOSITIF PERMETTANT DE DÉTECTER UN FIL DE SÉCURITÉ DANS UN DOCUMENT DE VALEUR

(30) Priorität: 27.12.2016 DE 102016015559
(43) Veröffentlichungstag der Anmeldung: 06.11.2019
(73) Patentinhaber: Giesecke+Devrient Currency Technology GmbH, 81677 München (DE)
(72) Erfinder: FEULNER, Johannes, 81925 München (DE); SCHMALZ, Steffen, 81375 München (DE)
(74) Vertreter: Giesecke + Devrient IP
(86) Internationale Anmeldenummer: PCT/EP2017/001445
(87) Internationale Veröffentlichungsnummer: WO 2018/121882

(56) Entgegenhaltungen:
- EP-A1- 1 589 494
- EP-A2- 0 276 814
- WO-A1-2015/174409
- WO-A1-2016/034206
- US-A1- 2014 205 177
- US-A1- 2015 287 260

## Beschreibung

Die vorliegende Erfindung betrifft ein Verfahren zur Detektion eines Sicherheitsfadens in einem Wertdokumente und Mittel zur Durchführung des Verfahrens.

Unter Wertdokumenten werden dabei blattförmige Gegenstände verstanden, die beispielsweise einen monetären Wert oder eine Berechtigung repräsentieren und daher nicht beliebig durch Unbefugte herstellbar sein sollen. Sie weisen daher nicht einfach herzustellende, insbesondere zu kopierende Merkmale, sogenannten Sicherheitsmerkmale, auf, deren Vorhandsein ein Indiz für die Echtheit, d.h. die Herstellung durch eine dazu befugten Stelle, ist. Wichtige Beispiele für solche Wertdokumente sind Chipkarten, Coupons, Gutscheine, Schecks und insbesondere Banknoten.

Bestimmte Typen von Wertdokumenten enthalten häufig als Sicherheitsmerkmal einen Sicherheitsfaden, der wenigstens teilweise in das Substrat des Wertdokuments eingebettet ist. Da die Sicherheitsfäden oft in das Substrat von Wertdokumenten eingebettet sind, sind Wertdokumente mit Sicherheitsfäden in den Abschnitten mit den Sicherheitsfäden dicker, was beim Stapeln zu schiefen Stapeln führen könnte. Die Lage von Sicherheitsfäden in Wertdokumenten, auch desselben Typs, ist daher nicht genau festgelegt, sondern kann in vorgegebenen Grenzen schwanken.

Vielfach verfügen die Sicherheitsfäden über einen oder mehrere magnetisierbare Bereiche, die mittels eines äußeren Magnetfeldes magnetisierbar sind. Im Folgenden wird unter einem Sicherheitsfaden ein Sicherheitsfaden verstanden, der als Ganzes magnetisierbar ist oder einen oder mehrere magnetisierbare Bereiche aufweist. Solche Sicherheitsfäden bzw. Bereiche von Sicherheitsfäden sind mittels geeigneter Magnetsensoren detektierbar. Beispiele für solche Sensoren sind beispielsweise in DE 196 25 224 A1, DE 10 2008 061 507 A1, DE 10 2009 039588 A1, DE 10 2010 035469 A1, DE 10 2011120 972 A1 und WO 2011/154088 A1 beschrieben. Zur Erhöhung der Sicherheit können die Sicherheitsfäden eine magnetische Kodierung aufweisen. Die magnetische Kodierung kann durch Abschnitte des Sicherheitsfadens gebildet werden, die unterschiedliche magnetische Eigenschaften nach einem vorgegebenen Muster bzw. Code aufweisen. Die Abschnitte können sich insbesondere durch deren Magnetisierbarkeit unterscheiden; beispielsweise können die Abschnitte weich- oder hartmagnetisch sein. Hartmagnetische Abschnitte können sich zudem in ihrer Koerzitivfeldstärke unterscheiden. Eine genauere Prüfung solcher Sicherheitsfäden mit Codierung wird wesentlich erleichtert, wenn die Lage des Sicherheitsfadens bekannt ist.

Zur maschinellen Prüfung werden Magnetsensoren verwendet. Zur Detektion eines Sicherheitsfadens, d. h. wenigstens dessen Vorhandenseins und/oder dessen Lage, müssen die Messsignale eines jeweiligen Magnetsensors ausgewertet werden. Dies wird jedoch dadurch erschwert, dass die Messsignale Rauschen unterliegen können. Weiter können in dem Substrat eines Wertdokuments kleine Teile von magnetisierbaren Materialien vorhanden sein, die unbeabsichtigt in das Substratmaterial gelangt sind. Auch kann ein Druck mit einer magnetisierbaren Druckfarbe eine Erkennung des Sicherheitsfadens erschweren.

EP 1 589 494 A1 betrifft die Prüfung eines Dokuments nach dem Oberbegriff des Anspruchs 1, wie beispielsweise einer Banknote, die mit einem Sicherheitsfaden versehen ist, der einen oder mehrere Bereiche aus magnetischem Material und eine oder mehrere optisch sichtbare Markierungen aufweist. Ein Sicherheitsfadenleser ist beschrieben, um das Vorhandensein des Sicherheitsfadens und der optisch sichtbaren Markierungen zu erfassen. Der Sicherheitsfadenleser umfasst einen Magnetfelddetektor zum Bestimmen des Vorhandenseins und der Position des Sicherheitsfadens, eine Steuerung zum Einstellen eines bestimmten Zielbereichs des Dokuments, um einen Bereich des Dokuments einzuschließen, in dem der Sicherheitsfaden vorhanden ist. Der Sicherheitsfadenleser umfasst weiter einen optischen Scanner für Erzeugen eines Bildes des angegebenen Zielbereichs und einen Bildprozessor zum Identifizieren der optisch sichtbaren Markierungen innerhalb des gescannten Bildes, die dem Sicherheitsfaden entsprechen. Auf diese Weise kann ein Dokument oder eine Banknote automatisch identifiziert und authentifiziert werden.

In WO 2015/174409 A1 beschreibt eine Magnetsensorvorrichtung mit einem Magneten, der unterschiedliche Magnetpole in einer Richtung senkrecht zu einer Förderrichtung eines zu erfassenden Körpers aufweist, der ein magnetisches Material umfasst und der sich in Längsrichtung erstreckt, die eine Richtung ist, die orthogonal zu der zuvor erwähnten Förderrichtung ist; die Magnetsensorvorrichtung umfasst weiter anisotrope Magnetowiderstandseffektelemente, die in Längsrichtung in einer Linienform auf dem dem zu erfassenden Körper zugewandten Magnetpol des Magneten angeordnet sind, wobei der Magnet mit einem Joch aus magnetischem Material zwischen den anisotropen Magnetowiderstandseffektelementen und dem Magneten versehen ist, wobei das Ende in Längsrichtung eine größere Länge in der Richtung senkrecht zur Förderrichtung aufweist als das Zentrum in Längsrichtung.

Der vorliegenden Erfindung liegt daher die Aufgabe zugrunde, ein Verfahren zum Detektieren eines Sicherheitsfadens in einem Wertdokument anzugeben, das robust und einfach arbeitet. Weiter ist es Aufgabe der vorliegenden Erfindung, Mittel zur Durchführung des Verfahrens anzugeben.

Die Aufgabe wird gelöst durch ein Verfahren mit den Merkmalen des Anspruchs 1 und insbesondere ein Verfahren zum Detektieren eines Sicherheitsfadens in einem Wertdokument, bei dem Magnetdaten für Orte auf dem Wertdokument verwendet werden, die eine magnetische Eigenschaft des Wertdokuments an dem Ort darstellen, unter Verwendung der Orte Prüforte auf dem Wertdokument festgelegt werden, ein Verfahrensabschnitt durchgeführt wird, in dem ein Paar von zwei der Prüforte auf dem Wertdokument ausgewählt und für eine Gerade durch die Prüforte des Paares Abweichungen wenigstens der anderen Prüforte von der Geraden berechnet werden und eine Menge derjenigen Prüforte, für die die Abweichung kleiner als eine vorgegebene Maximalabweichung ist, bestimmt wird, der Verfahrensabschnitt für andere Paare wiederholt wird, bis ein Abbruchkriterium erfüllt ist, wobei für jede der Mengen ein Eignungswert bestimmt wird, der beschreibt, wie gut die Prüforte der Menge die Lage eines Sicherheitsfadens beschreibt, als Lage des Sicherheitsfadens eine Gerade ermittelt wird, die die Lage der Prüforte diejenige der Mengen wiedergibt, für die der höchste Eignungswert ermittelt wurde.

Bei dem Verfahren zum Detektieren eines Sicherheitsfadens in einem Wertdokument, werden also Magnetdaten für Orte auf dem Wertdokument verwendet, die eine magnetische Eigenschaft des Wertdokuments an dem Ort darstellen, und unter Verwendung der Orte werden Prüforte auf dem Wertdokument festgelegt. Aus den Prüforten wird eine Gerade bestimmt, entlang derer oder auf der wenigstens einige der Prüforte liegen und die eine Lage des Sicherheitsfadens darstellt. Dabei wird ausgenutzt, dass Sicherheitsfäden geradlinig in einem Wertdokument verlaufen. Vorzugsweise ist die Gerade so bestimmt, dass möglichst viele der Prüforte entlang oder auf der Geraden liegen.

Zum Bestimmen der Geraden wird ein Verfahrensabschnitt durchgeführt, in dem ein Paar von zwei der Prüforte auf dem Wertdokument ausgewählt und für eine Gerade durch die Prüforte des Paares Abweichungen wenigstens der anderen Prüforte von der Geraden berechnet werden und eine Menge derjenigen Prüforte, für die die Abweichung kleiner als eine vorgegebene Maximalabweichung ist, bestimmt wird, der Verfahrensabschnitt für andere Paare wiederholt wird, bis ein Abbruchkriterium erfüllt ist, wobei für jede der Mengen ein Eignungswert bestimmt wird, der beschreibt, wie gut die Prüforte der Menge die Lage eines Sicherheitsfadens beschreibt, als Lage des Sicherheitsfadens eine Gerade ermittelt wird, die die Lage der Prüforte diejenige der Mengen wiedergibt, für die der höchste Eignungswert ermittelt wurde.

Die Aufgabe wird weiter gelöst durch eine Auswerteeinrichtung zum Detektieren eines Sicherheitsfadens in einem Wertdokument, die eine Schnittstelle zum Erfassen von Signalen, aus denen die Magnetdaten ermittelbar sind, oder der Magnetdaten, aufweist, und dazu eingerichtet ist, ein erfindungsgemäßes Verfahren durchzuführen.

Die Aufgabe wird weiter gelöst durch ein Computerprogramm zur Ausführung mittels einer Datenverarbeitungseinrichtung mit einem Prozessor, das Programmcode enthält, bei dessen Ausführung durch den Prozessor ein erfindungsgemäßes Verfahren ausgeführt wird.

Die Aufgabe wird weiter gelöst durch einen computerlesbaren Datenträger, auf dem ein erfindungsgemäßes Computerprogramm gespeichert ist.

Die erfindungsgemäße Auswerteeinrichtung kann insbesondere eine Datenverarbeitungseinrichtung mit wenigstens einem Prozessor und einen Speicher, in dem ein erfindungsgemäßes Computerprogramm zur Ausführung durch den Prozessor gespeichert ist, aufweisen.

Soweit sich aus dem Zusammenhang nichts anderes ergibt, gelten die folgenden allgemeinen Angaben für beide Verfahren.

Mit dem erfindungsgemäßen Verfahren und den erfindungsgemäßen Mitteln zur Durchführung des Verfahrens ist es möglich, in sehr robuster Weise einfach die Lage eines Sicherheitsfadens zu ermitteln, auch wenn sich im Bereich des Sicherheitsfadens andere magnetisierbare Bestandteile und/oder Magnetdruck befinden.

Bei dem Verfahren werden Magnetdaten für Orte auf dem Wertdokument verwendet, die eine magnetische Eigenschaft des Wertdokuments an dem Ort darstellen. Die Magnetdaten werden in der Regel für einen kleinen Bereich des Wertdokumentes, einen Messfleck, erfasst, dessen Form und Größe von der Ortsauflösung eines zur Erfassung der Magnetdaten verwendeten Magnetsensors abhängig ist. Unter dem Ort wird dann ein durch Koordinaten gegebener Ort verstanden, der sich nach einer vorgegebenen Vorschrift aus der Form und Lage des Messflecks ergibt. Beispielsweise könnte der geometrische Mittelpunkt des Messflecks verwendet werden.

Die Magnetdaten stellen eine magnetische Eigenschaft des Wertdokuments an dem Ort dar. Bei der magnetischen Eigenschaft kann es sich je nach Typ des Wertdokuments, genauer des Sicherheitsfadens, beispielsweise um die Magnetisierbarkeit oder die Remanenz handeln. Für die Zwecke des erfindungsgemäßen Verfahrens genügt es dabei, dass aus für einen Ort aus Signalen eines zur Erfassung verwendeten Magnetsensors eine Zahl ermittelt und als Magnetdatum verwendet wird, die beliebige für das Verfahren vorgegebenen Einheiten haben und beliebig für das Verfahren vorgegeben skaliert sein kann.

Bei dem Verfahren können die Magnetdaten bei ihrer Verwendung beispielsweise aus einem Speicher, in dem sie gespeichert sind, gelesen und dann weiter verwendet werden.

Bei einer bevorzugten Variante des Verfahrens können mittels eines Magnetsensors Magnetdaten für Orte auf dem Wertdokument, d. h. ortsaufgelöst, erfasst und diese Magnetdaten als Magnetdaten verwendet werden. Als Magnetsensoren kommen prinzipiell beliebige Magnetsensoren in Betracht, beispielsweise induktive Magnetsensoren, magneto-resistive Magnetsensoren, GMR-Sensoren oder auch Hall-Sensoren.

Bei dem Verfahren werden nicht unbedingt alle für ein Wertdokument erfassten Magnetdaten verwendet. Vorzugsweise werden Prüforte bestimmt, die nur in einem Teilbereich des Wertdokuments liegen. Dieser Teilbereich, in dem der Sicherheitsfaden vermutet wird, kann auf unterschiedliche Weise bestimmt bzw. vorgegeben werden. So kann bei dem Verfahren ein Wertdokumenttyp des Wertdokuments bestimmt und der Teilbereich in Abhängigkeit von dem bestimmten Wertdokumenttyp vorgegeben werden. Der Wertdokumenttyp kann im Fall von Wertdokumenten in Form von Banknoten beispielsweise durch die Währung, die Denomination bzw. den Wert und optional die Emission der Banknoten gegeben sein. Besonders bevorzugt wird auch eine Lage des Wertdokuments ermittelt und der Teilbereich zusätzlich in Abhängigkeit von der ermittelten Lage vorgegeben. Befindet oder bewegt sich das Wertdokument bei Erfassung der Magnetdaten in einer Ebene, wird unter der Lage des Wertdokuments eine der vier möglichen Ausrichtungen des Wertdokuments in der Ebene verstanden, die sich durch Drehungen um 180° um Achsen durch den Schwerpunkt des Wertdokuments, die parallel bzw. senkrecht zu einem längeren Rand des Wertdokuments verlaufen. Beim Vorgeben des Teilbereichs können insbesondere für den Wertdokumenttyp und gegebenenfalls die Lage vorgegebene Referenzparameter verwendet werden, die, beispielsweise in der Auswerteeinrichtung, gespeichert sein können.

Es ist aber auch möglich, den Teilbereich aus den Magnetdaten unter Verwendung wenigstens eines vorgegebenen Kriteriums zu bestimmen. Das Kriterium kann insbesondere ein Kriterium dafür sein, dass die Magnetdaten zur Detektion des Sicherheitsfadens geeignet sind. Besonders bevorzugt, kann das Kriterium die magnetische Eigenschaft und/oder die örtliche Lage bzw. Verteilung der Prüforte und/oder eine örtliche Änderungen, vorzugsweise einen Gradienten, der magnetischen Eigenschaft in wenigstens einer vorgegebenen Richtung betreffen. Beispielsweise kann das Kriterium darin bestehen, dass der Teilbereich ein Rechteck ist, das sich quer über das Wertdokument erstreckt, und das Orte enthält, deren Magnetdaten ein vorgegebenes Datenkriterium erfüllen.

Auf diese Weise kann die in der Folge verwendete Anzahl von Messwerten deutlich reduziert und damit die Durchführung des Verfahrens beschleunigt werden. Darüber hinaus können offensichtlich allein schon wegen ihrer Lage auf dem Wertdokument ungeeignete Messwerte ausgeschlossen werden, die die Zuverlässigkeit und/ oder Genauigkeit beeinträchtigen würden. Auf diese Weise kann eine zuverlässigere und/oder robustere Detektion ermöglicht werden. Zudem kann das Verfahren schneller durchgeführt werden.

Prinzipiell können bei dem Verfahren die erfassten Magnetdaten verwendet werden. Es ist jedoch bevorzugt, dass zum Festlegen der Prüforte die Magnetdaten in dem vorgegebenen Teilbereich unter Bildung gefilterter Magnetdaten gefiltert und die gefilterten Magnetdaten zum Festlegen der Prüforte verwendet werden. Auf diese Weise können beispielsweise Orte, an denen die Magnetdaten durch Rauschen verfälscht sind oder nur Rauschen darstellen, vermieden werden. Vorzugsweise wird zum Filtern ein Filter verwendet, das glättend wirkt und/oder auf Gradienten der Magnetdaten anspricht. Durch das Glätten können Schwankungen durch Messungenauigkeiten wenigstens teilweise unterdrückt werden. Das Filter, das auf Gradienten anspricht, hebt Orte hervor, an denen sich die Magnetdaten stark ändern wie es an einem Sicherheitsfaden zu erwarten ist. Die Gradienten können vorzugsweise Gradienten in einer Richtung quer zur erwarteten Richtung eine zu detektierenden Sicherheitsfadens sein.

Die Prüforte können nun so bestimmt werden, dass die Magnetdaten für diese Orte oder die gefilterten Magnetdaten für diese Orte, ein vorgegebenes Kriterium, beispielsweise ein Schwellwertkriterium erfüllen. Als Schwellwertkriterium kann beispielsweise das Kriterium verwendet werden, dass die Magnetdaten bzw. die gefilterten Magnetdaten einen vorgegebenen Schwellwert überschreiten; dieser Schwellwert kann so gewählt sein, dass Magnetdaten bzw. gefilterte Magnetdaten, die Rauschen oder anderen Messungenauigkeiten entsprechen, unterhalb des Schwellwertes liegen, andere aber darüber.

Eine weitere Reduktion der Anzahl der Prüforte kann erzielt werden, wenn der Sicherheitsfaden nur schmal ist und zu erwarten ist, dass in einer Richtung quer zum Sicherheitsfaden nur wenige Orte mit Magnetdaten auftreten, die nicht durch den Sicherheitsfaden bedingt sind. Es ist dann bevorzugt, dass bei dem Verfahren für parallele Streifen, die quer zu einer vorgegebenen erwarteten Richtung des Sicherheitsfadens verlaufen, jeweils ein Prüfort in dem Streifen festgelegt wird, für den die Magnetdaten bzw. gefilterten Magnetdaten für Orte in dem Streifen ein vorgegebenes Streifenkriterium erfüllen. Als Streifenkriterium kann beispielsweise das Kriterium verwendet werden, dass die Magnetdaten bzw. gefilterten Magnetdaten für den Prüfort das Maximum der Magnetdaten bzw. gefilterten Magnetdaten für alle Orte in dem Streifen sind.

Bei dem erfindungsgemäßen Verfahren wird ausgenutzt, dass Sicherheitsfäden typischerweise gerade, d. h. entlang eines Abschnitts einer Geraden, verlaufen. Jedoch ist nicht zu erwarten, dass alle Prüforte genau auf einer Geraden liegen.

Daher wird bei dem Verfahren der Verfahrensabschnitt durchgeführt, in dem ein Paar von zwei der Prüforte auf dem Wertdokument ausgewählt und für eine Gerade durch die Prüforte des Paares Abweichungen wenigstens der anderen Prüforte von der Geraden berechnet werden und eine Menge derjenigen Prüforte, für die die Abweichung kleiner als eine vorgegebene Maximalabweichung ist, bestimmt wird. Die Prüforte des Paares können vorzugsweise zufällig aus den zuvor bestimmten Prüforten ausgewählt werden.

Für die anderen Prüforte wird dann jeweils eine Abweichung des jeweiligen Prüforts von der Geraden berechnet. Als Abweichung kann der Abstand des Prüfortes von der Geraden, also die Länge der Strecke zwischen dem Prüfort und der Geraden ermittelt werden, die orthogonal zu der Geraden verläuft. Es kann aber auch als Abweichung eine monotone Funktion der Länge verwendet werden. Bei Verwendung einer vorgegebenen Koordinatendarstellung für die Orte bzw. Prüforte bzw. die Gerade kann die Gerade dadurch angegeben, dass sie eine zweite der Koordinaten als Funktion der ersten Koordinate angibt. Als Abweichung kann dann auch der Unterschied zwischen dem Wert der Funktion für die erste Koordinate des Prüfortes und der zweiten Koordinate des Prüfortes, beispielsweise der Absolutwert bzw. Betrag der Differenz, oder eine monotone Funktion dieses Unterschieds verwendet werden.

Es werden dann diejenigen der Prüforte bestimmt, für die die Abweichung kleiner als ein vorgegebener Schwellwert ist, der zuvor beispielsweise auf der Basis von Messdaten für Testwertdokumente und/oder in Abhängigkeit von Eigenschaften des zur Erfassung der Messdaten erfassten Magnetsensors sowie der Vorschrift zum Bestimmen der Abweichung bestimmt wurde. Der Schwellwert ist so gewählt, dass die Prüforte, deren Abweichungen kleiner als der Schwellwert sind, als in guter Näherung durch die Gerade darstellbar eingeschätzt werden. Zu der Menge können insbesondere auch die Prüforte hinzugefügt werden, die zur Festlegung der Geraden gedient haben.

Dieser Verfahrensabschnitt wird wiederholt, wobei jeweils ein anderes Paar von Prüforten gewählt wird. Unter anderen Paaren wird hierbei verstanden, dass sich wenigstens ein Prüfort des Paares von wenigstens einem Prüfort eines anderen Paares unterscheidet.

Je nach Durchführung des Verfahrens können für eine der Geraden, d. h. wenigstens einen der Verfahrensabschnitte, die in dem Verfahrensabschnitt bestimmte Gerade, das heißt vorzugsweise die Gerade bestimmende Parameter, und/oder die in dem Verfahrensabschnitt bestimmte Menge derjenigen Prüforte für die die Abweichung kleiner als eine vorgegebene Maximalabweichung ist, und/oder ein anderes Ergebnis des Verfahrensabschnitts bei dem für eine der Geraden die Gerade und/oder die Menge derjenigen Prüforte, nur gespeichert werden, wenn die Anzahl der Prüforte eine vorgegebene Mindestanzahl übersteigt. Die vorgegebene Mindestanzahl kann beispielsweise in Abhängigkeit von der bedingt durch den zur Erfassung der Messdaten bedingten verfügbaren Anzahl der Messdaten bzw. gefilterten Messdaten, oder beispielsweise größer als 4 gewählt werden.

Der Verfahrensabschnitt wird wiederholt bis ein vorgegebenes Abbruchkriterium erfüllt ist. Insbesondere kann hierzu nach Durchführen des Verfahrensabschnitts jeweils geprüft werden, ob das vorgegebene Abbruchkriterium erfüllt ist, oder nicht Ist es erfüllt, wird der Verfahrensabschnitt nicht nochmals durchgeführt.

Das Abbruchkriterium kann wenigstens eines der folgenden Teilkriterien enthalten. Das Abbruchkriterium kann bei ersten Ausführungsformen als erfüllt gelten, wenn wenigstens eines der Teilkriterien erfüllt ist, oder bei anderen Ausführungsformen, wenn alle Teilkriterien erfüllt sind. Eines der Teilkriterien kann das Kriterium sein, ob die Anzahl der Prüforte der zuletzt bestimmten Menge einen vorgegebenen, vorzugsweise von der Anzahl der insgesamt ermittelten Prüforte abhängigen Schwellwert übersteigt oder gleich der Anzahl der insgesamt ermittelten Prüforte ist. Es ist aber auch möglich, das Teilkriterium zu benutzen, dass es erfüllt ist, wenn eine vorgegebene Anzahl von Verfahrensabschnitten durchgeführt wurde. Die vorgegebene Anzahl kann in Abhängigkeit von der Anzahl der insgesamt ermittelten Prüforte oder auch der Ausführungsdauer für jeweils einen Verfahrensabschnitt gewählt sein. Ein weiteres Teilkriterium kann darin bestehen, dass es erfüllt ist, wenn die Summe der Abweichungen, gegebenenfalls bezogen auf die Anzahl der Prüforte der Menge einen vorgegebenen Schwellwert unterschreitet. Letzterer kann beispielsweise in Abhängigkeit von der Genauigkeit der Messdaten und/oder der örtlichen Auflösung der Messdaten und/oder dem Typ des Wertdokuments gewählt sein.

Für jede der Mengen wird ein Eignungswert bestimmt, der beschreibt, wie gut die Prüforte der jeweiligen Menge die Lage eines Sicherheitsfadens beschreibt. Das Bestimmen des Eignungswertes kann vor Prüfen des Abbruchkriteriums erfolgen und insofern zu den Verfahrensabschnitten zählen. Ein Teilkriterium des Abbruchkriteriums kann darin bestehen, dass der Eignungswert mit einem vorgegebenen Wert verglichen wird und je nach Vergleichsergebnis als erfüllt gesetzt wird; beispielsweise kann es als erfüllt gelten, wenn der Eignungswert je nach Art der Berechnung einen vorgegebenen Wert überschreitet bzw. eine vorgegebenen Wert unterschreitet.

Der Eignungswert kann insbesondere in Abhängigkeit von der Anzahl der Prüforte der Menge absolut oder in anderen Ausführungsformen relativ zu der Anzahl der insgesamt zu Anfang ermittelten Prüforte berechnet werden.

Bei einer bevorzugten Ausführungsform kann beim Bestimmen des Eignungswertes der Eignungswert in Abhängigkeit von der Anzahl der Prüforte der Menge bestimmt und vorzugsweise als Eignungswert die Anzahl der Prüforte der Menge verwendet werden. Die Anzahl kann dabei die Anzahl der Prüforte der Menge absolut oder in anderen Ausführungsformen relativ zu der Anzahl der insgesamt zu Anfang ermittelten Prüforte sein,

Weiter kann es bei dem Verfahren bevorzugt sein, den Prüforten der jeweiligen Menge Gewichte zuzuordnen, und beim Bestimmen des Eignungswertes den Eignungswert in Abhängigkeit von einer Summe der Gewichte zu bestimmen. Die Gewichte können dabei vorzugsweise so gebildet sein, dass sie von den Magnetdaten bzw. gefilterten Magnetdaten für die Prüforte abhängen. Besonders bevorzugt sind allen Prüforten Gewichte zugeordnet. Beispielsweise können die Gewichte so bestimmt sein, dass ihre Werte eine vorgegebene monotone, vorzugsweise monoton steigende, Funktion der Magnetdaten bzw. gefilterten Magnetdaten an den jeweiligen Orten sind. Dies kann gegenüber der Verwendung der Anzahl der Prüforte für eine Menge den Vorteil haben, dass Prüforte mit nur kleinen Magnetdaten bzw. gefilterten Magnetdaten nicht so stark berücksichtigt werden, wie andere Prüforte. Besonders bevorzugt kann der Eignungswert durch die Summe der Gewichte gegeben sein.

Die Gerade, die als Lage des Sicherheitsfadens bestimmt wird, kann in jedem Verfahrensabschnitt ermittelt werden. Sie kann dann als vorläufige Lage des Sicherheitsfadens zusammen mit dem Eignungswert gespeichert werden, wenn zuvor noch keine vorläufige Lage gespeichert wurde oder wenn der Eignungswert besser als der zuletzt gespeicherte Eignungswert ist. Es ist aber auch möglich, in den Verfahrensabschnitten jeweils die Mengen zu speichern. Die Eignungswerte können dann jeweils vor Ausführung des nächsten Verfahrensabschnitts berechnet und gespeichert werden. Es ist aber auch möglich, die Eignungswerte erst nach Ausführung des letzten Verfahrensabschnitts zu bestimmen.

Beim Bestimmen der Gerade, die als Lage des Sicherheitsfadens bestimmt wird, kann die Gerade prinzipiell beliebig mittels eines geeigneten Verfahrens bestimmt werden. Es ist bei dem Verfahren jedoch bevorzugt, dass beim Bestimmen der Geraden als Lage des Sicherheitsfadens die Gerade mittels eines Ausgleichsverfahrens berechnet wird. Unter einem Ausgleichsverfahren wird ein Verfahren verstanden, bei dem eine Gerade an die Prüforte angepasst wird, so dass die Abweichungen zwischen den Prüforten und der Geraden möglichst gering sind. Ein solches Verfahren wird im Sinne der Erfindung auch als "Fit"-Verfahren bezeichnet. Sind den Prüforten Gewichte zugeordnet, können diese bei dem Ausgleichsverfahren verwendet werden, vorzugsweise indem die Abweichungen mit den Gewichten gewichtet werden. Als Ausgleichsverfahren kann insbesondere das Verfahren der linearen Regression verwendet werden.

Wie bereits ausgeführt, kann bei einer Ausführungsform die Gerade erst bestimmt werden, wenn der letzte der Verfahrensabschnitte durchgeführt wurde. Es ist aber auch möglich, dass bei dem Verfahren für jede der Mengen aus den Prüforten der Menge eine Gerade mittels eines Ausgleichsverfahrens ermittelt wird, und diese zusammen mit dem Eignungswert nur dann gespeichert wird, wenn der Eignungswert für die Menge größer ist als der zuletzt gespeicherte Eignungswert.

Die als Lage des Sicherheitsfadens bestimmte Gerade bzw. eine solche darstellende Parameter können dann gespeichert und/oder in einem weiteren Verfahrensschritt verwendet werden. Es kann auch ein Signal abgegeben werden, das die als Lage des Sicherheitsfadens bestimmte Gerade bzw. eine solche darstellende Parameter darstellt.

Gemäß einer vorteilhaften Weiterbildung kann ein Kriterium für das Vorhandensein eines Sicherheitsfadens, das von dem besten Eignungswert abhängt, geprüft werden, wozu vorzugsweise der beste Eignungswert mit einem vorgegebenen Schwellwert verglichen werden und besonders bevorzugt, in Abhängigkeit von dem Ergebnis des Vergleichens ein Hinweis auf das Vorhandensein eines Sicherheitsfadens bzw. ein Hinweis auf das Fehlen eines Sicherheitsfadens erzeugt und/ oder gespeichert und/ oder ein Signal, das einen Hinweis auf das Vorhandensein eines Sicherheitsfadens bzw. einen Hinweis auf das Fehlen eines Sicherheitsfadens darstellt, abgegeben wird. Ein solcher Hinweis kann zur Beurteilung der Echtheit bzw. oder eines Fälschungsverdachts oder einer Fälschung verwendet werden.

Weiterer Gegenstand der Erfindung ist eine Vorrichtung zur Detektion eines Sicherheitsfadens in einem Wertdokument, umfassend einen Magnetsensor zur Bereitstellung der Magnetdaten und eine erfindungsgemäße Auswerteeinrichtung, wobei vorzugsweise der Magnetsensor mit der Schnittstelle der Auswerteeinrichtung zur Übertragung von Magnetdaten verbunden ist. Die Vorrichtung kann vorzugsweise weiter eine Transporteinrichtung zum Transportieren des Wertdokuments entlang eines Transportpfades aufweisen, wobei der Magnetsensor an dem Transportpfad angeordnet ist.

Die Erfindung kann besonders gut in einer Vorrichtung zur Bearbeitung von Wertdokumenten eingesetzt werden. Gegenstand der Erfindung ist daher auch eine Vorrichtung zur Bearbeitung von Wertdokumenten mit einer Zuführeinrichtung zum Zuführen zu bearbeitender Wertdokumente, einer Ausgabeeinrichtung zur Ausgabe oder Aufnahme der bearbeiteten Wertdokumente, einer Transporteinrichtung zum Transportieren der Wertdokumente von der Zuführeinrichtung entlang eines Transportpfades zu der Ausgabeeinrichtung und mit wenigstens einer im Bereich eines Abschnitts des Transportpfades angeordneten erfindungsgemäßen Vorrichtung zur Detektion eines Sicherheitsfadens in einem Wertdokument, das entlang des Transportpfads transportiert wird. Insbesondere kann der Magnetsensor an dem Transportpfad angeordnet sein.

Die Erfindung wird im Folgenden noch weiter beispielhaft an Hand der Zeichnungen erläutert. Es zeigen:
- Fig. 1: eine schematische Darstellung einer Wertdokumentbearbeitungsvorrichtung, im Beispiel einer Banknotensortiervorrichtung,
- Fig. 2: eine grob schematische Darstellung eines Magnetsensors der Wertdokumentbearbeitungsvorrichtung in Fig. 1,
- Fig. 3: eine schematische Darstellung eines Wertdokuments mit einem Sicherheitsfaden und eines Feldes von Orten auf dem Wertdokument, für das Magnetdaten erfasst werden,
- Fig. 4: ein grob schematisches Ablaufdiagramm eines Beispiels für ein Verfahren zur Detektion eines Sicherheitsfadens in einem Wertdokument,
- Fig. 5: ein Filter, das in Schritt S14 verwendet wird, und
- Fig. 6: ein grob schematisches Ablaufdiagramm eines weiteren Verfahrens zur Detektion eines Sicherheitsfadens in einem Wertdokument.

Eine Wertdokumentbearbeitungsvorrichtung 10 in Fig. 1, im Beispiel eine Vorrichtung zur Bearbeitung von Wertdokumenten 12 in Form von Banknoten, ist zur Sortierung von Wertdokumenten 12 in Abhängigkeit von dem mittels der Wertdokumentbearbeitungsvorrichtung 10 ermittelten Zustand und der mittels der Wertdokumentbearbeitungsvorrichtung 10 geprüften Echtheit von bearbeiteten Wertdokumenten ausgebildet.

Sie verfügt über eine Zuführeinrichtung 14 zum Zuführen von Wertdokumenten 12, eine Ausgabeeinrichtung 16 zur Abgabe bzw. Aufnahme bearbeiteter, d. h. sortierter Wertdokumente, und eine Transporteinrichtung 18 zum Transportieren von vereinzelten Wertdokumenten von der Zuführeinrichtung 14 zu der Ausgabeeinrichtung 16.

Die Zuführeinrichtung 14 umfasst im Beispiel ein Eingabefach 20 für einen Wertdokumentstapel und einen Vereinzler 22 zur Vereinzelung von Wertdokumenten 12 aus dem Wertdokumentstapel in dem Eingabefach 20 und Bereitstellung für die bzw. Zuführung zu der Transporteinrichtung 18.

Die Ausgabeeinrichtung 16 umfasst im Beispiel drei Ausgabeabschnitte 24, 25 und 26, in die bearbeitete Wertdokumente je nach dem Ergebnis der Bearbeitung, im Beispiel Prüfung, sortiert werden können. Im Beispiel umfasst jeder der Abschnitte ein Stapelfach und ein nicht gezeigtes Stapelrad, mittels dessen zugeführte Wertdokumente in dem Stapelfach abgelegt werden können.

Die Transporteinrichtung 18 verfügt über wenigstens zwei, im Beispiel drei Zweige 28, 29 und 30, an deren Enden jeweils einer der Ausgabeabschnitte 24 bzw. 25 bzw. 26 angeordnet ist, und an den Verzweigungen über durch Stellsignale steuerbare Weichen 32 und 34, mittels derer Wertdokumente in Abhängigkeit von Stellsignalen den Zweigen 28 bis 30 und damit den Ausgabeabschnitten 24 bis 26 zuführbar sind.

An einem durch die Transporteinrichtung 18 definierten Transportpfad 36 zwischen der Zuführeinrichtung 14, im Beispiel genauer dem Vereinzler 22, und der in Transportrichtung T ersten Weiche 32 nach dem Vereinzler 22 ist eine Sensoreinrichtung 38 angeordnet, die während des Vorbeitransports von Wertdokumenten physikalische Eigenschaften der Wertdokumente misst und die Messergebnisse wiedergebende Sensorsignale bildet, die Sensordaten darstellen. In diesem Beispiel verfügt die Sensoreinrichtung 38 über drei Sensoren, nämlich einen optischen Remissionssensor 40, der ein Remissionsfarbbild des Wertdokuments erfasst, einen optischen Transmissionssensor 42, der ein Transmissionsbild des Wertdokuments erfasst, und einen Magnetsensor 44, der ortsaufgelöst wenigstens eine magnetische Eigenschaft des Wertdokuments erfasst bzw. misst und entsprechende Sensorsignale bzw. Sensordaten bildet, die für einen jeweiligen Ort die erfasste bzw. gemessene magnetische Eigenschaft darstellen.

Eine Steuer- und Auswerteeinrichtung 46 ist über Signalverbindungen mit der Sensoreinrichtung 38 und der Transporteinrichtung 18, insbesondere den Weichen 32 und 34, verbunden. In Verbindung mit der Sensoreinrichtung 38 klassifiziert sie ein Wertdokument in Abhängigkeit von den Signalen bzw. Sensordaten der Sensoreinrichtung 38 für das Wertdokument in eine von vorgegebenen Sortierklassen. Diese Sortierklassen können beispielsweise in Abhängigkeit von einem mittels der Sensordaten ermittelten Zustandswert und einem ebenfalls in Abhängigkeit von einem mittels der Sensordaten ermittelten Echtheitswert vorgegeben sein. Als Zustandswerte können beispielsweise die Werte "umlauffähig" oder "nicht umlauffähig", als Echtheitswerte die Werte "gefälscht", "fälschungsverdächtig" oder "echt" verwendet werden. In Abhängigkeit von der ermittelten Sortierklasse steuert sie durch Abgabe von Stellsignalen die Transporteinrichtung 18, hier genauer die Weichen 32 bzw. 34 so an, dass das Wertdokument entsprechend seiner bei der Klassifizierung ermittelten Sortierklasse in einen der Klasse zugeordneten Ausgabeabschnitt der Ausgabeeinrichtung 16 ausgegeben wird. Die Zuordnung zu einer der vorgegebenen Sortierklassen bzw. die Klassifizierung erfolgt dabei in Abhängigkeit von für die Beurteilung des Zustands und die Beurteilung der Echtheit vorgegebenen Kriterien, die von wenigstens einem Teil der Sensordaten abhängen.

Die Steuer- und Auswerteeinrichtung 46 verfügt dazu insbesondere neben entsprechenden Schnittstellen für die Sensoreinrichtung 38 bzw. deren Sensoren über einen Prozessor 48 und einen mit dem Prozessor 48 verbundenen Speicher 50, in dem wenigstens ein Computerprogramm mit Programmcode gespeichert ist, bei dessen Ausführung der Prozessor 48 die Vorrichtung steuert und die Sensorsignale der Sensoreinrichtung 38, insbesondere zur Ermittlung einer Sortierklasse eines bearbeiteten Wertdokuments, auswertet. Weiter ist Programmcode gespeichert, bei dessen Ausführung der Prozessor 48 die Vorrichtung steuert und entsprechend der Auswertung die Transporteinrichtung 18 ansteuert.

Die Steuer- und Auswerteeinrichtung 46 ermittelt aus den Sensorsignalen der Sensoreinrichtung 38 bei einer Sensorsignalauswertung wenigstens eine Wertdokumenteigenschaft, die für die Überprüfung der Banknoten in Bezug auf deren Echtheit und/oder Zustand relevant ist. Vorzugsweise werden mehrere dieser Wertdokumenteigenschaften ermittelt. In diesem Beispiel werden als optische Wertdokumenteigenschaften ein Transmissionsbild und ein Remissionsbild und Magnetdaten, die wenigstens eine magnetische Eigenschaft des Wertdokuments in Abhängigkeit von dem Ort auf dem Wertdokument beschreiben, sowie daraus das Vorhandensein, die Lage und Eigenschaften eines Sicherheitsfadens ermittelt.

In Abhängigkeit von den Wertdokumenteigenschaften ermittelt die Steuer- und Auswerteeinrichtung 46 unter Verwendung der Sensordaten der verschiedenen Sensoren in Teilauswertungen jeweils, ob die ermittelten Wertdokumenteigenschaften einen Hinweis auf den Zustand bzw. die Echtheit des Wertdokuments darstellen oder nicht In der Folge können entsprechende Daten in der Steuer- und Auswerteeinrichtung 46, beispielsweise dem Speicher 50, zur späteren Verwendung gespeichert werden. In Abhängigkeit von den Teilauswertungen ermittelt die Steuer- und Auswerteeinrichtung 46 dann als Gesamtergebnis für die Prüfung gemäß einem vorgegebenen Gesamtkriterium eine Sortierklasse und bildet in Abhängigkeit von der ermittelten Sortierklasse das Sortier- bzw. Stellsignal für die Transporteinrichtung 18.

Zur Bearbeitung von Wertdokumenten 12 werden in das Eingabefach 20 als Stapel oder einzeln eingelegte Wertdokumente 12 von dem Vereinzeler 22 vereinzelt und vereinzelt der Transporteinrichtung 18 zugeführt, die die vereinzelten Wertdokumente 12 an der Sensoreinrichtung 38 vorbeitransportiert. Diese erfasst die Eigenschaften der Wertdokumente 12, wobei Sensorsignale gebildet werden, die die Eigenschaften des jeweiligen Wertdokuments wiedergeben. Die Steuer- und Auswerteeinrichtung 46 erfasst die Sensorsignale bzw. -daten, ermittelt in Abhängigkeit von diesen eine Sortierklasse, im Beispiel eine Kombination aus einer Echtheitsklasse und einer Zustandsklasse, des jeweiligen Wertdokuments und steuert in Abhängigkeit von dem Ergebnis die Weichen so an, dass die Wertdokumente entsprechend der ermittelten Sortierklasse in einen der jeweiligen Sortierklasse zugeordneten Ausgabeabschnitt transportiert wird.

Zur Ermittlung einer Sortierklasse in Abhängigkeit von magnetischen Eigenschaften des Wertdokuments dient unter anderem eine Vorrichtung 52 zur Detektion eines Sicherheitsfadens in einem Wertdokument, in diesem Beispiel den Magnetsensor 44, einen entsprechenden Abschnitt der Steuer- und Auswerteeinrichtung 46, insbesondere entsprechende Instruktionen des Computerprogramms darin, umfasst.

Der Magnetsensor 44 ist grob schematisch in Fig. 2 gezeigt. Er umfasst eine Einrichtung 56 zum Erzeugen eines Magnetfeldes und magnetfeldempfindliche Sensorelemente 58, die gleich ausgebildet und entlang einer Zeile quer zur Transportrichtung T angeordnet sind und zur Erfassung eines Magnetfeldes und Bildung entsprechender Elementsignale ausgebildet sind. Zur Verarbeitung der Elementsignale der Sensorelemente 58 und Bildung der Sensorsignale bzw. Sensordaten des Magnetsensors 44 dient eine Signalbearbeitungseinheit 60, die mit der Steuer- und Auswerteeinrichtung 44 verbunden ist. Die Einrichtung 56 zum Erzeugen eines Magnetfeldes kann wenigstens einen Permanentmagneten und/ oder einen Elektromagneten umfassen. Im Beispiel sind die Sensorelemente 58 magneto-resistive Sensorelemente, in anderen Ausführungsbeispielen könnten diese auch induktiv arbeitenden Sensorelemente und/oder Hallsensoren und/oder GMR-Sensoren umfassen.

Der Magnetsensor 44 erfasst in vorgegebenen Zeitabständen jeweils Magnetdaten für Orte auf die Wertdokument, die entsprechend der Anordnung der Sensorelemente 58 in einer Zeile quer zur Transportrichtung liegen, und überträgt diese an die Steuer- und Auswerteeinrichtung 46. Die Magnetdaten für einen Ort werden so übertragen und abgespeichert, dass Magnetdaten und Orte einander zugeordnet sind. Im Beispiel werden die Magnetdaten in Abhängigkeit von einer Koordinate entlang einer Richtung parallel zur Transportrichtung und einer Koordinate senkrecht zur Richtung parallel zur Transportrichtung gespeichert. Während die Orte und damit deren Koordinaten quer zur Transportrichtung durch die magnetempfindlichen Sensorelemente des Magnetsensors gegeben sind, ergeben sich die Koordinaten in Transportrichtung aus der Transportgeschwindigkeit, die durch die Transporteinrichtung vorgegeben ist, und den Erfassungszeitpunkten bzw. der Länge der Zeitabstände. Für gleiche Koordinaten quer zur Transportrichtung ergeben sich zu aufeinanderfolgenden Zeitpunkten und damit an entlang der Transportrichtung in Streifen angeordneten, entsprechend beabstandeten Orten diesen zugeordnete Magnetdaten. Die Steuer- und Auswerteeinrichtung 46 speichert die für das Wertdokument empfangenen Magnetdaten in Abhängigkeit von dem Ort. Nachdem das Wertdokument den Magnetsensor 44 passiert hat, liegen daher bei konstanter Transportgeschwindigkeit Magnetdaten für Orte auf einem Rechteckgitter vor, dessen Gitterabstand in Transportrichtung von der Transportgeschwindigkeit und den Zeitabständen und senkrecht zur Transporteinrichtung von dem Abstand der magnetempfindlichen Elemente abhängt.

Fig. 3 zeigt oben ein Wertdokument mit einem Sicherheitsfaden SF und darunter das entsprechende Feld von Orten, an denen Magnetdaten erfasst wurden. Die erfassten Magnetdaten sind Orten (x⁽ⁱ⁾,y⁽ⁱ⁾) auf dem Wertdokument zugeordnet, die im Beispiel auf einem Rechteckgitter liegen. x bezeichnet dabei eine Koordinate in Längsrichtung und damit in diesem Beispiel in Transportrichtung T des Wertdokuments, y eine Koordinate senkrecht dazu. Mit dem Index i (i=1,..., N, N Anzahl der Orte) werden die Orte unterschieden bzw. abgezählt. Der Übersichtlichkeit halber sind in Fig. 3 nur wenige Orte gezeigt, tatsächlich kann die Anzahl wesentlich größer sein.

Da in diesem Beispiel angenommen wird, dass die Wertdokumente jeweils einen Sicherheitsfaden SF aufweisen, der in einer erwarteten Richtung parallel oder wenigsten näherungsweise parallel zu der kurzen Seite bzw. quer oder orthogonal zur Richtung der längeren Seite des Wertdokuments angeordnet ist (vgl. Figuren 2 und 3), und dass die Wertdokumente mit ihrer Längsseite wenigstens näherungsweise parallel zu der Transportrichtung T transportiert werden, verläuft die erwartete Richtung des Sicherheitsfadens in Richtung der y-Achse bzw. quer zur Transportrichtung T.

Im Beispiel in Fig. 3 ist der Sicherheitsfaden zur Veranschaulichung des allgemeinen Falls gegenüber der eigentlich zu erwartenden, zur Längskante bzw. Transportrichtung zu erwartenden Richtung geneigt gezeigt, was beispielsweise durch Unregelmäßigkeiten beim Transport bedingt sein kann. Idealerweise verliefe er in der erwarteten bzw. zu erwartenden Richtung senkrecht zur Transportrichtung.

Die Steuer- und Auswerteeinrichtung 46 umfasst eine Datenverarbeitungseinrichtung. In dem Speicher 50 der Steuer- und Auswerteeinrichtung 46 bzw. der Vorrichtung 52 ist ein Computerprogramm mit Programmcode gespeichert, bei dessen Ausführung durch den Prozessor 48 der Steuer- und Auswerteeinrichtung 46 das folgende Verfahren zur Detektion des Sicherheitsfadens in dem Wertdokument durchgeführt wird. Das Verfahren ist grob schematisch in Fig. 4 veranschaulicht.

In Schritt S10 erfasst der Magnetsensor 44 beim Vorbeitransport eines Wertdokuments in vorgegebenen Zeitabständen Magnetdaten.

Diese Magnetdaten werden den Orten zugeordnet in dem Speicher 50 gespeichert und damit für das Verfahren bereitgestellt. In diesem Beispiel können sie in Matrixform abgespeichert sein, wobei x- und y-Koordinaten durch entsprechende Zeilen- und Spaltenindices ersetzt sind.

In den Schritten S12 bis S16 werden Prüforte festgelegt, die in den folgenden Schritten, d. h. ab Schritt S18, verwendet werden.

In dem optionalen Schritt S12 wird unter Verwendung der Magnetdaten ein interessierender Teilbereich des Wertdokuments festgelegt, in dem der Sicherheitsfaden zu erwarten ist. Dazu werden im vorliegenden Beispiel Mittelwerte über Magnetdaten an Orten jeweils in y-Richtung verlaufenden Spalten gebildet. Die Orte der Spalten weisen jeweils gleiche x- aber unterschiedliche y-Koordinaten auf. Diese Mittelwerte werden mit einem Filter gefiltert, der glättet und zugleich Gradienten ermittelt, wozu beispielsweise ein Haar-Wavelet-Filter verwendet werden kann. Die x-Koordinate der maximalen Filterantwort gibt dann einen Hinweis auf die ungefähre Lage des Sicherheitsfadens in x-Richtung. Als Teilbereich kann dann ein Rechteck bestimmt werden, das in y-Richtung von den sich gegenüberliegenden Rändern Ru und Ro des Wertdokuments und in x-Richtung durch zwei Geraden in y-Richtung begrenzt wird. Die x-Koordinaten der Geraden in y-Richtung begrenzen im Beispiel ein Intervall einer vorgegebenen Länge, in dessen Mitte die ermittelte x- Koordinate der maximalen Filterantwort liegt. Die Länge kann in Abhängigkeit von einer maximalen Ausdehnung zu bearbeitender Wertdokumente in y-Richtung und einer maximal zu erwartenden Neigung des Sicherheitsfadens in den erfassten Daten gegenüber der y-Achse in vorgegebener Weise festgelegt werden. Ein solcher Teilbereich 70 ist in Fig. 3 als schraffiertes Rechteck, in dem der Sicherheitsfaden SF liegt, dargestellt. Er erstreckt sich zwischen den beiden parallel zur Transportrichtung T erstreckenden Rändern Ru und Ro des Wertdokuments mit y-Koordinaten yᵤ bzw. yₒ und ist in Transportrichtung durch zwei Geraden senkrecht zur Transportrichtung begrenzt, die die x-Achse bei den Koordinaten x_{L} bzw. x_{R} schneiden.

Im Folgenden werden dann nur noch Orte in diesem Teilbereich weiter betrachtet bzw. verwendet.

In dem ebenfalls optionalen Schritt S14 werden zur Festlegung der Prüforte die Magnetdaten für Orte in dem Teilbereich in einer Richtung quer zum Sicherheitsfaden unter Bildung gefilterter Magnetdaten gefiltert. Dies geschieht, um Beiträge, die von dem Sicherheitsfaden stammen hervorzuheben. Als Filter wird ein Filter verwendet, das auf Gradienten der Magnetdaten in einer Richtung quer zur erwarteten Richtung des Sicherheitsfadens, hier also in x-Richtung, anspricht. In diesem Beispiel soll es darüber hinaus auch glättend wirken.

Im vorliegenden Beispiel wird dazu ein Haar-Wavelet verwendet, das schematisch in Fig. 5 veranschaulicht ist und dessen Rechtecke eine Breite in Abhängigkeit von der Ortsauflösung der Magnetdaten, beispielsweise 20 Pixel in x-Richtung, haben. In der Darstellung wird von einer Darstellung der Magnetdaten in Matrixform ausgegangen.

In dem folgenden Schritt S16 werden unter Verwendung der gefilterten Magnetdaten Prüforte in dem Teilbereich festgelegt. Dazu wird im Beispiel angenommen, dass der Sicherheitsfaden SF nicht parallel zur Transportrichtung T bzw. der x-Achse verläuft, sondern etwa in einer erwarteten Richtung senkrecht zur Transportrichtung T. Es werden parallele Streifen ST, die quer zu einer vorgegebenen erwarteten Richtung des Sicherheitsfadens SF bzw. in Transportrichtung verlaufen, betrachtet. Im Beispiel verlaufen die Streifen parallel zur x-Achse, wobei ihre Breite dem Abstand der Orte in y-Richtung entspricht. Die Orte eines Streifens liegen dann auf einer zur x-Achse parallelen Geraden. Für einen jeweiligen Streifen werden Orte in dem Streifen gesucht, für die die gefilterten Magnetdaten ein vorgegebenes Streifenkriterium erfüllen. Im Beispiel besteht dieses darin, dass an dem Ort das Maximum der gefilterten Magnetdaten von Orten des Streifens liegt. Es wird also für einen Streifen derjenige Ort gesucht, an dem das Maximum der gefilterten Magnetdaten von Orten des Streifens liegt. Überschreitet das Maximum einen vorgegebenen Mindestwert, der über der Schwelle für Rauschen in den Magnetdaten liegt, wird der Ort als Prüfort festgelegt.

In den Schritten S18 bis S26 wird ein Verfahrensabschnitt durchgeführt, der wiederholt wird, bis ein Abbruchkriterium erfüllt ist. Für eine Gerade durch zwei der Prüforte auf dem Wertdokument werden Abweichungen wenigstens der anderen Prüforte von der Geraden berechnet. Es wird dann eine Menge derjenigen Prüforte, für die die Abweichung kleiner als eine vorgegebene Maximalabweichung ist:
In Schritt S18, werden zunächst aus den Prüforten zwei Prüforte ausgewählt; im Beispiel werden diese zufällig ausgewählt.

In Schritt S20 wird zunächst aus den Koordinaten der beiden Prüforte eine Gerade bestimmt, die durch die Prüforte verläuft. Die Gerade ist durch zwei Geradenparameter gegeben, die bei der Bestimmung der Geraden in an sich bekannter Weise berechnet werden. Dann wird eine Menge der Prüforte bestimmt, deren Abweichung von der Geraden kleiner als eine vorgegebene Maximalabweichung d ist. Die Maximalabweichung d ist in Abhängigkeit von der Vorschrift zur Ermittlung der Abweichung unter Verwendung von Testwertdokumenten gewählt. Im vorliegenden Beispielwird die Abweichung Δᵢ eines Prüfortes i mit den Koordinaten (xᵢ, yᵢ) von der Geraden mit den Geradenparametern Steigung a und Achsenabschnitt b berechnet als ${Δ}_{i} = {\left({y}_{i}-\left(a⋅{x}_{i}+b\right)\right)}^{2} .$

Die Prüforte werden zumindest für die Dauer des Verfahrensschritts gespeichert bzw. als zur Menge gehörig markiert.

Es wird dann in Schritt S22 der Eignungswert einer Eignungsfunktion G ermittelt, der beschreibt wie gut die so in Schritt S20 bestimmten Prüforte der Menge die Lage eines Sicherheitsfadens beschreiben.

Im vorliegenden Beispiel wird als Eignungsfunktion G die Anzahl der Prüforte verwendet, so dass der Eignungswert die Anzahl der Prüforte der Menge ist.

In Schritt S24 wird geprüft, ob der für die aktuelle Menge ermittelte Eignungswert der bisher größte Eignungswert ist. Ist dies nicht der Fall wird das Verfahren mit Schritt S28 fortgesetzt. Ist der aktuelle Eignungswert der bisher beste bzw. größte Eignungswert, wird das Verfahren mit Schritt S26 fortgesetzt. Bei der ersten Ausführung des Verfahrensabschnitts liegt noch kein Eignungswert vor, der aktuelle Eignungswert wird an als bisher größter Eignungswert angesehen.

In Schritt S26 wird der aktuelle Eignungswert als bisher bester Eignungswert gespeichert. Weiter wird mittels eines Ausgleichsverfahrens, im Beispiel, linearer Regression eine Ausgleichsgerade für die Prüforte der Menge ermittelt. Diese verläuft dann möglichst gut durch die Prüforte. Diese Ausgleichsgerade bzw. deren Parameter werden als vorläufig beste Lage des Sicherheitsfadens gespeichert.

In Schritt S28 wird ein Abbruchkriterium, dafür geprüft, ob noch ein weiterer Verfahrensabschnitt durchgeführt werden soll oder nicht Als Abbruchkriterium wird hier geprüft, ob bereits eine vorgegebene Anzahl von Verfahrensabschnitten durchgeführt, d.h. vorgegebenen Anzahl von Mengen bestimmt wurde. Diese Anzahl kann in Abhängigkeit von der Anzahl der Orte in dem Teilbereich und/oder der zur Verfügung stehenden Rechenzeit und/oder Erfahrungswerten für Testbanknoten des gegebenen Typs gewählt sein, und ist vorzugsweise größer als 5.

Ist das Abbruchkriterium nicht erfüllt, wird das Verfahren mit einem nächsten Verfahrensabschnitt, genauer mit Schritt S18 fortgesetzt.

Andernfalls wird in Schritt S30 die letzte gespeicherte Ausgleichsgerade bzw. deren Parameter, die als vorläufig beste Lage des Sicherheitsfadens gespeichert wurden, als Lage des Sicherheitsfadens gesetzt.

Zusätzlich wird in diesem Schritt ein Fadenkriterium für das Vorhandensein eines Sicherfadens, das von dem besten Eignungswert abhängt, geprüft. Dazu wird im Beispiel der beste Eignungswert mit einem vorgegebenen Schwellwert verglichen. Im vorliegenden Beispiel gibt dieser die Mindestanzahl von Prüforten wieder, ab der genügend Prüfort als durch eine Gerade darstellbar angesehen werden. Der Schwellwert kann von der Anzahl der Orte mit Magnetdaten quer zur Transportrichtung und Ergebnissen für Testbanknoten abhängen. In Abhängigkeit von dem Ergebnis des Vergleichens wird ein Hinweis auf das Vorhandensein eines Sicherheitsfadens bzw. ein Hinweis auf das Fehlen eines Sicherheitsfadens erzeugt und gespeichert und ein Signal, das einen Hinweis auf das Vorhandensein eines Sicherheitsfadens bzw. einen Hinweis auf das Fehlen eines Sicherheitsfadens darstellt, abgegeben. Unterschreitet der Eignungswert den Schwellwert wird ein Fälschungsverdacht festgestellt und ein entsprechendes Signal erzeugt bzw. entsprechende Daten gespeichert. Dieses kann zusammen mit anderen Auswerteergebnissen zur Ermittlung einer Echtheit des Wertdokuments bzw. einer entsprechenden Sortierklasse und der Abgabe eines entsprechenden Stellsignals verwendet werden. Andernfalls wird mit einem Verfahren zur Prüfung des Sicherheitsfadens dieser unter Verwendung der ermittelten Lage geprüft.

In anderen Ausführungsbeispielen kann zusätzlich geprüft werden, ob die ermittelte Lage des Sicherheitsfadens in einem für den Wertdokumenttyp zulässigen Bereich liegt. Ist dies der Fall wird ein entsprechendes Echtheitssignal, das einen Hinweis auf die Echtheit des Dokuments darstellt abgegeben und/oder ein entsprechendes Signal abgegeben. Diese können dann zur Ermittlung der Echtheit des Wertdokuments zusammen mit anderen Auswerteergebnissen der anderen Sensoren verwendet werden.

Es kann sich dann, beispielsweise im Fall von codierten Fäden, in einem weiteren Schritt eine Prüfung des Sicherheitsfadens selbst, im Beispiel eine Prüfung der Codierung des Sicherheitsfadens, anschließen, bei der die ermittelte Gerade bzw. die ermittelten Parameter verwendet wird. Eine solche ist beispielsweise in DE 10 2013 205 891 A1 beschrieben, deren das Verfahren beschreibende Inhalt hiermit durch Bezugnahme in die Beschreibung aufgenommen wird. Je nach Ergebnis der Prüfung kann ein weiteres Echtheitssignal abgegeben werden, das anzeigt, ob ein Hinweis auf eine Fälschung vorliegt oder nicht.

Ein anderes Ausführungsbeispiel in Fig. 6 unterscheidet sich von dem ersten Ausführungsbeispiel dadurch, dass der Schritt S12 ersetzt ist durch einen Schritt S12'. In diesem Schritt S12' erfolgt zum Festlegen eines interessierenden Teilbereichs des Wertdokuments zunächst der Teilschritt des Ermittelns des Wertdokumenttyps, im Beispiel der Währung, der Stückelung und der Emission des Wertdokuments, und der Lage des Wertdokuments im Transportpfad beispielsweise in Abhängigkeit von einem digitalen Bild des Wertdokuments, das mittels wenigstens eines optischen Sensors, im Beispiel des optischen Remissionssensors 40 und/oder des Transmissionssensors 42 erfasst wurde. Weiter werden entsprechende in der Steuer- und Auswerteeinrichtung 46 gespeicherte Referenzdaten verwendet, die für einen gegebenen Wertdokumenttyp und eine gegebene Lage einen interessierenden Teilbereich des Wertdokuments beschreiben. Diese in Abhängigkeit von dem ermittelten Wertdokumenttyp und der ermittelten Lage bestimmten Daten legen den im Folgenden zu verwendenden Teilbereich des Wertdokuments fest.

Die weiteren Schritte des Verfahrens sind gegenüber dem ersten Ausführungsbeispiel unverändert.

Weitere Ausführungsbeispiele unterscheiden sich von den geschilderten Ausführungsbeispielen dadurch, dass in Schritt S14 statt des Haar-Wavelets als Filter eine erste Ableitung der Gaußschen Glockenkurve, oder das Magnetsignal selbstverwendet werden.

Weitere Ausführungsbeispiele unterscheiden sich von den geschilderten Ausführungsbeispielen dadurch, dass in Schritt S16 zum Ermitteln von Prüforten nicht die gefilterten Magnetdaten verwendet werden, sondern für die Streifen jeweils derjenige Ort als Prüfort gewählt wird, an dem die Magnetdaten des jeweiligen Streifens maximal sind.

Weitere Ausführungsbeispiele unterscheiden sich von den geschilderten Ausführungsbeispielen dadurch, dass die Schritte S18 bis S30 so geändert sind, dass jeweils die Menge der Prüforte unabhängig vom Eignungswert für die Menge gespeichert werden, und das Ermitteln des Eignungswertes, insbesondere der Menge mit dem größten Eignungswert und der Ausgleichsgeraden erst nach Erfüllen des Abbruchkriteriums erfolgt.

Weitere Ausführungsbeispiele unterscheiden sich von den geschilderten Ausführungsbeispielen dadurch, dass den Prüforten Gewichte zugeordnet sind, die von den Magnetdaten bzw. gefilterten Magnetdaten für den jeweiligen Prüfort abhängen. Beispielsweise könnte der Wert der Magnetdaten bzw. der gefilterten Magnetdaten verwendet werden. Diese können beispielsweise in einem modifizierten Schritt S16' ermittelt werden, der sich ansonsten nicht von Schritt S16 unterscheidet. Statt des Schritt S22 wird nun ein Schritt S22' durchgeführt, der sich von dem Schritt S22 nur durch die Eignungsfunktion bzw. das Ermitteln des Eignungswertes unterscheidet. Die Eignungsfunktion für eine Menge ist dann die Summe der Gewichte der Prüforte, der Eignungswert dementsprechend die Summe der Gewichte der Prüforte. Die folgenden Schritte sind, bis auf die Wahl des Schwellwerts in Schritt S30 unverändert.

Noch weitere Ausführungsbeispiele können sich von den geschilderten Ausführungsbeispielen dadurch unterscheiden, dass Schritt S28 durch einen Schritt S28' ersetzt ist, der sich von Schritt S28 nur durch das Abbruchkriterium unterscheidet. Diese ist so geändert, dass es auch als erfüllt gilt, wenn der Eignungswert einen vorgegebenen Schwellwert überschreitet, der analog zu dem Schwellwert in Schritt S30 gewählt sein kann.

Weitere Ausführungsbeispiele unterscheiden sich von den geschilderten Ausführungsbeispielen dadurch, dass die Steuer- und Auswertevorrichtung 46 getrennte Einheiten umfasst, die jeweils einen Prozessor und einen Speicher, in dem entsprechender Programmcode gespeichert ist, aufweisen, und von denen eine eine Schnittstelle für die Sensoreinrichtung aufweist und zur Auswertung der Sensordaten wenigstens des Magnetsensors und Abgabe eines Sortiersignals und eine andere zur Steuerung der Vorrichtung in Abhängigkeit von dem Sortiersignal ausgebildet ist.

Noch weitere Ausführungsbeispiele können sich von den zuvor genannten Ausführungsbeispielen dadurch unterscheiden, dass der Schritt S20 durch einen Schritt S20" ersetzt ist. Dieser unterscheidet sich von Schritt S20 nur dadurch, dass als Abweichung nun das Quadrat des Abstands des Prüfortes von der Geraden verwendet wird. Dieser Abstand, d. h. der geometrische Abstand des Prüfortes von der Geraden, ist die Länge der Strecke, die orthogonal zu der Geraden zwischen dem Prüfort und der Geraden verläuft.

## Patentansprüche

1. Verfahren zum Detektieren eines Sicherheitsfadens (SF) in einem Wertdokument (12), bei dem
Magnetdaten für Orte auf dem Wertdokument (12) verwendet werden, die eine magnetische Eigenschaft des Wertdokuments (12) an dem Ort darstellen,
unter Verwendung der Orte Prüforte auf dem Wertdokument (12) festgelegt werden, **dadurch gekennzeichnet, dass** ein Verfahrensabschnitt durchgeführt wird, in dem ein Paar von zwei der Prüforte auf dem Wertdokument (12) ausgewählt und für eine Gerade durch die Prüforte des Paares Abweichungen wenigstens der anderen Prüforte von der Geraden berechnet werden und eine Menge derjenigen Prüforte, für die die Abweichung kleiner als eine vorgegebene Maximalabweichung ist, bestimmt wird,
der Verfahrensabschnitt für andere Paare wiederholt wird, bis ein Abbruchkriterium erfüllt ist,
wobei für jede der Mengen ein Eignungswert bestimmt wird, der beschreibt, wie gut die Prüforte der Menge die Lage eines Sicherheitsfadens (SF) beschreibt,
als Lage des Sicherheitsfadens (SF) eine Gerade ermittelt wird, die die Lage der Prüforte diejenige der Mengen wiedergibt, für die der höchste Eignungswert ermittelt wurde.

2. Verfahren nach Anspruch 1, bei dem
mittels eines Magnet- Sensors (44) Magnetdaten für Orte auf dem Wertdokument (12) erfasst und diese Magnetdaten als Magnetdaten verwendet werden.

3. Verfahren nach einem der vorhergehenden Ansprüche, bei dem nur Prüforte festgelegt werden, die in einem Teilbereich des Wertdokuments (12) liegen.

4. Verfahren nach Anspruch 3, bei dem ein Wertdokumenttyp des Wertdokuments (12) bestimmt wird und der Teilbereich in Abhängigkeit von dem Wertdokumenttyp des Wertdokuments (12) und vorzugweise dessen Lage vorgegeben wird.

5. Verfahren nach Anspruch 3, bei dem der Teilbereich aus den Magnetdaten bestimmt wird.

6. Verfahren nach einem der vorhergehenden Ansprüche, bei dem zum Festlegen der Prüforte die Magnetdaten unter Bildung gefilterter Magnetdaten gefiltert und die gefilterten Magnetdaten zum Festlegen der Prüforte verwendet werden, wobei vorzugsweise zum Filtern ein Filter verwendet wird, das glättend wirkt und/ oder auf Gradienten der Magnetdaten anspricht.

7. Verfahren nach einem der vorhergehenden Ansprüche, bei dem beim Festlegen der Prüforte für parallele Streifen, die quer zu einer vorgegebenen erwarteten Richtung des Sicherheitsfadens (SF) verlaufen, jeweils als Prüforte in Ort in dem Streifen festgelegt wird, für den die Magnetdaten bzw. gefilterten Magnetdaten für Orte in dem Streifen ein vorgegebenes Streifenkriterium erfüllen.

8. Verfahren nach einem der vorhergehenden Ansprüche, bei dem für eine der Geraden die Gerade und/oder die Menge derjenigen Prüforte, für die die Abweichung kleiner als eine vorgegebene Maximalabweichung ist, nur gespeichert werden, wenn die Anzahl der Prüforte eine vorgegebene Mindestanzahl übersteigt.

9. Verfahren nach einem der vorhergehenden Ansprüche, bei dem das Abbruchkriterium so gewählt ist, dass es erfüllt ist, wenn die Anzahl der Prüforte der zuletzt bestimmten Menge einen Schwellwert übersteigt, und/oder das Abbruchkriterium so gewählt ist, dass es erfüllt ist, wenn eine vorgegebene Anzahl von Verfahrensabschnitten durchgeführt wurde.

10. Verfahren nach einem der vorhergehenden Ansprüche, bei dem beim Bestimmen des Eignungswertes der Eignungswert in Abhängigkeit von der Anzahl der Prüforte der Menge bestimmt und vorzugsweise als Eignungswert die Anzahl der Prüforte der Menge verwendet wird.

11. Verfahren nach einem der vorhergehenden Ansprüche, bei dem den Prüforten der jeweiligen Menge Gewichte zugeordnet sind, und beim Bestimmen des Eignungswertes der Eignungswert in Abhängigkeit von einer Summe der Gewichte bestimmt wird.

12. Verfahren nach einem der vorhergehenden Ansprüche, bei dem beim Bestimmen der Geraden als Lage des Sicherheitsfadens die Gerade mittels eines Ausgleichsverfahrens berechnet wird.

13. Verfahren nach einem der vorhergehenden Ansprüche, bei dem für jede der Mengen aus den Prüforten der Menge eine Gerade mittels eines Ausgleichsverfahrens ermittelt wird, und diese nur dann zusammen mit dem Eignungswert gespeichert wird, wenn der Eignungswert für die Menge größer ist als der zuletzt gespeicherte Eignungswert.

14. Verfahren nach einem der Ansprüche 1 bis 12, bei dem ein Kriterium für das Vorhandensein eines Sicherfadens (SF), das von dem besten Eignungswert abhängt, geprüft wird, wozu vorzugsweise der beste Eignungswert mit einem vorgegebenen Schwellwert verglichen wird und besonders bevorzugt, in Abhängigkeit von dem Ergebnis des Vergleichens ein Hinweis auf das Vorhandensein eines Sicherheitsfadens (SF) bzw. ein Hinweis auf das Fehlen eines Sicherheitsfadens (SF) erzeugt und/oder gespeichert und/oder ein Signal, das einen Hinweis auf das Vorhandensein eines Sicherheitsfadens (SF) bzw. einen Hinweis auf das Fehlen eines Sicherheitsfadens (SF) darstellt, abgegeben wird.

15. Computerprogramm zur Ausführung mittels einer Datenverarbeitungseinrichtung mit einem Prozessor, das Programmcode enthält, bei dessen Ausführung der Prozessor ein Verfahren nach einem der vorhergehenden Ansprüche ausgeführt wird.

16. Computerlesbarer Datenträger, auf dem ein Computerprogramm nach Anspruch 15 gespeichert ist

17. Auswerteeinrichtung zum Detektieren eines Sicherheitsfadens (SF) in einem Wertdokument (12), die eine Schnittstelle zum Erfassen von Signalen, aus denen die Magnetdaten ermittelbar sind, oder der Magnetdaten, aufweist, und dazu eingerichtet ist, ein Verfahren nach einem der Ansprüche 1 bis 15 durchzuführen.

18. Auswerteeinrichtung nach Anspruch 17, die weiter einen Prozessor (48) und einen Speicher (50), in dem ein Computerprogramm nach einem der Ansprüche 16 oder 17 zur Ausführung durch den Prozessor (48) gespeichert ist, aufweist, mittels dessen das Verfahren durchgeführt wird.

19. Vorrichtung zur Detektion eines Sicherheitsfadens (SF) in einem Wertdokument (12), umfassend
einen Magnetsensor (44) zur Bereitstellung der Magnetdaten und einer Auswerteeinrichtung (46) nach einem der Ansprüche 17 oder 18, wobei vorzugsweise der Magnetsensor (44) mit der Schnittstelle der Auswerteeinrichtung (46) zur Übertragung von Magnetdaten verbunden ist.

20. Vorrichtung nach Anspruch 19, die weiter eine Transporteinrichtung (18) zum Transportieren des Wertdokuments (12) entlang eines Transportpfades (36) aufweist, wobei der Magnetsensor (44) an dem Transportpfad (36) angeordnet ist.

21. Vorrichtung zur Bearbeitung von Wertdokumenten (12) mit einer Zuführeinrichtung (14) zum Zuführen zu bearbeitender Wertdokumente (!2), einer Ausgabeeinrichtung (16) zur Ausgabe oder Aufnahme der bearbeiteten Wertdokumente (!2), einer Transporteinrichtung zum Transportieren der Wertdokumente von der Zuführeinrichtung (14) entlang eines Transportpfades (36) zu der Ausgabeeinrichtung (16) und mit wenigstens einer im Bereich eines Abschnitts des Transportpfades (36) angeordneten Vorrichtung zur Detektion eines Sicherheitsfadens (SF) in einem Wertdokument (12), das entlang des Transportpfads (36) transportiert wird, nach Anspruch 19.

## Claims

1. A method for detecting a security thread (SF) in a value document (12), wherein
for sites on the value document (12) magnetic data are employed which represent a magnetic property of the value document (12) at the site,
while employing the sites, check sites are determined on the value document (12), **characterized in that** a method section is carried out wherein
a pair of two of the check sites on the document (12) is selected and for a straight line through the check sites of the pair there are computed deviations of at least the other check sites from the straight line, and a set of those check sites is specified for which the deviation is smaller than a predetermined maximal deviation,
the method section is repeated for other pairs until an abort criterion is fulfilled, wherein for each of the sets a suitability value is specified which describes how well the check sites of the set describe the location of a security thread (SF),
as the location of the security thread (SF) a straight line is ascertained which reproduces the location of the check sites for that one of the sets for which the greatest suitability value was ascertained.

2. The method according to claim 1, wherein by means of a magnetic sensor (44) magnetic data are captured for sites on the value document (12) and these magnetic data are employed as magnetic data.

3. The method according to either of the preceding claims, wherein only such check sites are determined that lie in a subregion of the value document (12).

4. The method according to claim 3, wherein a value document type of the value document (12) is specified, and the subregion is predetermined in dependence on the value document type of the value document (12) and preferably its location.

5. The method according to claim 3, wherein the subregion is specified from the magnetic data.

6. The method according to any of the preceding claims, wherein, for determining the check sites, the magnetic data are filtered, thus forming filtered magnetic data and the filtered magnetic data are employed to determine the check sites, wherein preferably a filter is employed for filtering that has a smoothing effect and/or responds to gradients of the magnetic data.

7. The method according to any of the preceding claims, wherein, when determining the check sites for parallel strips that extend transversely to a predefined expected direction of the security thread (SF), respectively such a site in the strip is determined as the check site for which the magnetic data or filtered magnetic data for sites in the strip fulfill a predetermined strip criterion.

8. The method according to any of the preceding claims, wherein for one of the straight lines the straight line and/or the set of those check sites for which the deviation is smaller than a predetermined maximal deviation are stored only if the number of check sites exceeds a predetermined minimum number.

9. The method according to any of the preceding claims, wherein the abort criterion is selected such that it is fulfilled if the number of check sites of the set specified last exceeds a threshold value and/or the abort criterion is selected such that it is fulfilled if a predetermined number of method sections has been carried out.

10. The method according to any of the preceding claims, wherein, upon specifying the suitability value, the suitability value is specified in dependence on the number of check sites of the set and preferably as the suitability value the number of check sites of the set is employed.

11. The method according to any of the preceding claims, wherein to the check sites of the respective set weightings are allocated, and, upon specifying the suitability value, the suitability value is specified in dependence on a sum of the weightings.

12. The method according to any of the preceding claims, wherein, upon specifying the straight line as the location of the security thread, the straight line is computed by means of a compensating method.

13. The method according to any of the preceding claims, wherein for each of the sets, a straight line is ascertained from the check sites of the set by means of a compensating method, and said straight line is stored together with the suitability value only if the suitability value for the set is greater than the suitability value stored last.

14. The method according to any of claims 1 to 12, wherein a criterion for the presence of a security thread (SF) that depends on the best suitability value is checked, for which purpose preferably the best suitability value is compared with a predetermined threshold value, and particularly preferably, in dependence on the result of the comparison, an indication of the presence of a security thread (SF) or an indication of the absence of a security thread (SF) is produced and/or stored and/or a signal is emitted that is indicative of the presence of a security thread (SF) or indicative of the absence of a security thread (SF).

15. A computer program for execution by means of a data processing device with a processor containing program code upon the execution of which the processor a method according to any of the preceding claims is executed.

16. A computer-readable data carrier on which a computer program according to claim 15 is stored.

17. An evaluation device for detecting a security thread (SF) in a value document (12), having an interface for capturing signals from which the magnetic data can be ascertained, or the magnetic data, and being adapted to carry out a method according to any of claims 1 to 15.

18. The evaluation device according to claim 17, further having a processor (48) and a memory (50) in which a computer program according to either of claims 16 or 17 is stored for execution by the processor (48), by means of which the method is carried out.

19. An apparatus for detecting a security thread (SF) in a value document (12), comprising a magnetic sensor (44) for supplying the magnetic data and an evaluation device (46) according to either of claims 17 or 18, wherein preferably the magnetic sensor (44) is connected to the interface of the evaluation device (46) for transmitting magnetic data.

20. The apparatus according to claim 19, further comprising a transport device (18) for transporting the value document (12) along a transport path (36), wherein the magnetic sensor (44) is arranged on the transport path (36).

21. An apparatus for processing value documents (12), with a feeding device (14) for feeding value documents (12) to be processed, an output device (16) for outputting or receiving the processed value documents (12), a transport device for transporting the value documents from the feeding device (14) along a transport path (36) to the output device (16) and with at least one apparatus arranged in the region of a section of the transport path (36) for detecting a security thread (SF) in a value document (12) being transported along the transport path (36), according to claim 19.

## Revendications

1. Procédé de détection d'un fil de sécurité (SF) dans un document de valeur (12), dans lequel des données magnétiques sont utilisées pour des emplacements, sur le document de valeur (12), lesquelles représentent une propriété magnétique du document de valeur (12) à l'emplacement,
en utilisant les emplacements, des emplacements de contrôle sur le document de valeur (12) sont définis, **caractérisé en ce que**
une section de procédé est exécutée, dans laquelle
une paire de deux des emplacements de contrôle sur le document de valeur (12) est choisie et, pour une droite à travers les emplacements de contrôle de la paire, des écarts d'au moins les autres emplacements de contrôle par rapport à la droite sont calculés, et un ensemble des emplacements de contrôle pour lesquels l'écart est inférieur à un écart maximum prédéterminé est déterminé,
la section de procédé est répétée pour d'autres paires jusqu'à ce qu'un critère d'interruption soit rempli,
cependant que, pour chacun des ensembles, une valeur d'adéquation est déterminée, laquelle décrit dans quelle mesure les emplacements de contrôle de l'ensemble décrivent bien la position d'un fil de sécurité (SF),
en tant que position du fil de sécurité (SF), une droite est établie, laquelle reproduit la position des emplacements de contrôle des ensembles pour lesquels la valeur d'adéquation la plus élevée a été établie.

2. Procédé selon la revendication 1, dans lequel
au moyen d'un capteur magnétique (44), des données magnétiques pour des emplacements sur le document de valeur (12) sont saisies et ces données magnétiques sont utilisées comme données magnétiques.

3. Procédé selon une des revendications précédentes, dans lequel uniquement des emplacements de contrôle se trouvant dans une zone partielle du document de valeur (12) sont définis.

4. Procédé selon la revendication 3, dans lequel un type de document de valeur du document de valeur (12) est déterminé, et la zone partielle est prédéterminée en fonction du type de document de valeur du document de valeur (12) et, de préférence, de sa position.

5. Procédé selon la revendication 3, dans lequel la zone partielle est déterminée à partir des données magnétiques.

6. Procédé selon une des revendications précédentes, dans lequel, pour la définition des emplacements de contrôle, les données magnétiques sont filtrées tout en constituant des données magnétiques filtrées, et les données magnétiques filtrées sont utilisées pour la définition des emplacements de contrôle, cependant que, de préférence, pour la filtration un filtre ayant un effet lissant et/ou répondant à des gradients des données magnétiques est utilisé.

7. Procédé selon une des revendications précédentes, dans lequel, lors de la définition des emplacements de contrôle pour des bandes parallèles transversales à une direction prédéterminée attendue du fil de sécurité (SF), respectivement un emplacement sur la bande pour lequel les données magnétiques ou les données magnétiques filtrées remplissent pour des emplacements dans la bande un critère de bande prédéterminé est défini comme emplacement de contrôle.

8. Procédé selon une des revendications précédentes, dans lequel, pour une des droites, la droite et/ou l'ensemble des emplacements de contrôle pour lesquels l'écart est inférieur à un écart maximum prédéterminé ne sont mémorisés que quand le nombre des emplacements de contrôle dépasse un nombre minimum prédéterminé.

9. Procédé selon une des revendications précédentes, dans lequel le critère d'interruption est choisi de telle façon qu'il est rempli quand le nombre des emplacements de contrôle de l'ensemble déterminé en dernier lieu dépasse une valeur seuil, et/ou le critère d'interruption est choisi de telle façon qu'il est rempli quand un nombre prédéterminé de sections de procédé a été exécuté.

10. Procédé selon une des revendications précédentes, dans lequel, lors de la détermination de la valeur d'adéquation, la valeur d'adéquation est déterminée en fonction du nombre des emplacements de contrôle de l'ensemble, et, de préférence, en tant que valeur d'adéquation le nombre des emplacements de contrôle de l'ensemble est utilisé.

11. Procédé selon une des revendications précédentes, dans lequel, aux emplacements de contrôle de l'ensemble respectif, des pondérations sont affectées, et, lors de la détermination de la valeur d'adéquation, la valeur d'adéquation est déterminée en fonction d'une somme des pondérations.

12. Procédé selon une des revendications précédentes, dans lequel, lors de la détermination des droites, en tant que droite du fil du sécurité la droite est calculée au moyen d'un procédé de compensation.

13. Procédé selon une des revendications précédentes, dans lequel, pour chacun des ensembles, à partir des emplacements de contrôle de l'ensemble une droite est établie au moyen d'un procédé de compensation, et cette dernière n'est mémorisée conjointement avec la valeur d'adéquation que quand la valeur d'adéquation pour l'ensemble est supérieure à la valeur d'adéquation mémorisée en dernier lieu.

14. Procédé selon une des revendications de 1 à 12, dans lequel un critère, pour la présence d'un fil du sécurité (SF), qui dépend de la meilleure valeur d'adéquation, est vérifié, ce pour quoi, de préférence, la meilleure valeur d'adéquation est comparée avec une valeur seuil prédéterminée, et particulièrement de préférence, en fonction du résultat de la comparaison, une indication de la présence d'un fil du sécurité (SF) ou une indication de l'absence d'un fil du sécurité (SF) est générée et/ou mémorisée et/ou un signal représentant une indication de la présence d'un fil du sécurité (SF) ou une indication de l'absence d'un fil du sécurité (SF) est émis.

15. Programme d'ordinateur destiné à l'exécution au moyen d'un équipement de traitement de données ayant un processeur contenant des codes de programme lors de l'exécution desquels, avec le processeur, un procédé selon une des revendications précédentes est exécuté.

16. Support de données lisible par ordinateur, sur lequel un programme d'ordinateur selon la revendication 15 est mémorisé.

17. Equipement d'estimation destiné à la détection d'un fil du sécurité (SF) dans un document de valeur (12), doté d'une interface pour la saisie de signaux à partir desquels les données magnétiques peuvent être établies, ou qui a des données magnétiques, et équipé pour exécuter un procédé selon une des revendications de 1 à 15.

18. Equipement d'estimation selon la revendication 17, lequel comporte en outre un processeur (48) et une mémoire (50) dans laquelle un programme d'ordinateur selon une des revendications 16 ou 17 est mémorisé pour exécution par le processeur (48), au moyen duquel le procédé est exécuté.

19. Dispositif de détection d'un fil du sécurité (SF) dans un document de valeur (12), comprenant
un capteur magnétique (44) pour la mise à disposition de données magnétiques et un équipement d'estimation (46) selon une des revendications 17 ou 18, cependant que, de préférence, le capteur magnétique (44) est relié à l'interface de l'équipement d'estimation (46) pour la transmission de données magnétiques.

20. Dispositif selon la revendication 19, lequel comporte en outre un équipement de transport (18) pour le transport du document de valeur (12) le long d'un chemin de transport (36), cependant que le capteur magnétique (44) est agencé au chemin de transport (36).

21. Dispositif de traitement de documents de valeur (12) ayant un équipement d'amenée (14) pour l'amenée de documents de valeur (12) à traiter, un équipement de délivrance (16) pour la délivrance ou la réception des documents de valeur (12) traités, un équipement de transport pour le transport des documents de valeur de l'équipement d'amenée (14), le long d'un chemin de transport (36), à l'équipement de délivrance (16), et ayant au moins un dispositif selon la revendication 19, agencé dans la zone d'une section du chemin de transport (36), pour la détection d'un fil du sécurité (SF) dans un document de valeur (12) qui est transporté le long du chemin de transport (36).
